# EUROPÄISCHE PATENTSCHRIFT

(11) **EP 0 292 787 B1**
(45) Veröffentlichungstag und Bekanntmachung des Hinweises auf die Patenterteilung: **27.03.1991**
(21) Anmeldenummer: 88107568.3
(22) Anmeldetag: 11.05.1988
(51) Int. Cl.: B65D 21/04

(54) **Wandverstärkter Konischer Stapelkasten**
Stackable conical container with a strengthened wall
Conteneur conique gerbable à parois renforcées

(30) Priorität: 20.05.1987 DE 8707228 U
(43) Veröffentlichungstag der Anmeldung: 30.11.1988
(73) Patentinhaber: Koose, Rudolf, D-4600 Dortmund 30 (DE)
(72) Erfinder: Koose, Rudolf, D-4600 Dortmund 30 (DE)
(74) Vertreter: Patentanwälte Meinke, Dabringhaus und Partner

(56) Entgegenhaltungen:
- DE-U- 8 627 458
- US-A- 3 734 341

## Beschreibung

Die Erfindung betrifft einen wandverstärorben konischen Stapelkasten wie er im Oberlsegnitt der Anspruchs beschrieben wird.

Es gibt eine Vielzahl von Einsatzmöglichkeiten für Stapelkästen, die im gefüllten Zustand von einem Ort zu einem anderen transportiert, dort entleert, und im leeren Zustand zum Füllort zurückgebracht werden müssen. Hier seien beispielsweise Behälter für lebende Pflanzen und dgl. genannt. Die Pflanzen werden in Treibhäusern in die Stapelkästen eingesetzt, dann auf Beförderungsmittel verladen, wobei die Kästen übereinander gestapelt sind, ohne das im darunter liegenden Kasten befindliche Gut, wie z.B. die lebenden Pflanzen, zu zerstören. Auf dem Rücktransport der leeren Kästen ist eine solche Stapelung unwirtschaftlich, deshalb sind die Kästen so ausgerüstet, daß sie ineinander gestapelt werden können und so weniger Stauraum einnehmen.

Eine bekannte Lösung besteht darin, den Stapelkasten asymmetrisch an den Stirnseiten mit einem Vorsprung bzw. einem nach außen ragenden Rücksprung auszurüsten, derart, daß in der einen Lage alle Kästen ineinander passen, d.h. die Vorsprünge der einen Seite korrespondieren direkt mit den Vorsprüngen des nächsten Kastens und sofort. Werden nun derartige Kästen in wechselnder Folge in der Horizontalebene um 180° gedreht aufeinander gestapelt, so trifft der eine Rücksprung im beispielsweise oberen Kasten auf den Vorsprung im unteren Kasten, so daß ein Ineinandersinken der beiden deckellosen Kästen unmöglich ist. Diese Lösung hat sich aber in der Praxis als verbesserungswürdig herausgestellt, da durch die lediglich zweiseitige Aufnahme der gefüllten Kästen das von den unteren Kästen tragbare Gewicht begrenzt ist, so daß nur eine gewisse Stapelhöhe erreicht werden kann.

Eine bessere Lösung liegt darin, konische Stapelkästen zu verwenden, die Vor- bzw. Rücksprünge an allen Kastenwänden aufweisen, welche als nach außen weisende, über die gesamte Kastenhöhe angeordnete, zum Kasteninneren hin offene Rippen ausgebildet sind (DE-U- 86 27 458 des Anmelders). Diese nicht symmetrisch am Umfang der Kästen angebrachten Rippen ermöglichen eine homogenere Kraftverteilung in den Kästen und damit höhere Druckbeanspruchung.

In der Praxis hat sich aber gezeigt, daß auch die Belastbarkeit solcher konischer Stapelkästen begrenzt ist. Ab einer gewissen Stapelhöhe kann der Druck auf die unteren Kästen derart zunehmen, daß die Gefahr besteht, daß sich die Wandflächen dieser Kästen zu verformen beginnen und die gesamte Stapelung instabil wird.

Aufgabe der Erfindung ist deshalb die Schaffung einer Lösung, mit der derartige Stapelkästen einer höheren Druckbeanspruchung ausgesetzt werden können, wobei geringe Wandstärken der Kastenwände möglichst beibehalten werden können.

Bei einem Stapelkasten der eingangs bezeichneten Art wird diese Aufgabe gemäß der Erfindung durch die kennzeichnenden Merkmale des Anspruches gelöst.

Die verstärkten Wandbereiche der am Umfang verteilten Rippen ermöglichen eine hohe Druckbeanspruchung der einzelnen Rippe und damit des gesamten Stapelkastens, so daß eine hohe Stapelhöhe erreichbar ist. Außerdem ist eine Verringerung der notwendigen Rippenanzahl und der Wandstärken der zwischen den Rippen gelegenen Flächen des Kastens möglich.

Dadurch, daß die Rippen verstärkte Wandbereiche in etwa umschlagsymmetrischer Gestaltung innen unten und außen oben aufweisen, werden keine Stützstege mehr benötigt, wie sie bei dem gattungsbildenden Gebrauchsmuster DE-86 27 458-U des Anmelders vorbeschrieben sind. Der Sprungversatz der verstärkten Wandbereiche gewährleistet, daß beim Ineinanderstapeln im Leerzustand die Zwischenräume zwischen den gestapelten Kästen ausreichend gering verbleiben, wobei damit auch gewährleistet ist, daß durch die größere Materialdicke der Wandbereiche der Rippen eine besonders hohe Stabilität und Druckbelastbarkeit der Stapelkästen erreicht wird.

Die Erfindung ist nachstehend anhand der Zeichnung beispielsweise näher erläutert, diese zeigt in
Fig. 1 mit wandverstärkten Bereichen versehene Rippen in der Leerstapellage,
Fig. 2 die gleichen Kästen in der Vollstapellage in gleicher Darstellungsart, wie in Fig. 1,
Fig. 3 einen Schnitt gemäß der Linie I-I in Fig. 1 und in
Fig. 4 einen Schnitt gemäß der Linie II-II in Fig. 2.

In den Figuren sind zwei Stapelkästen 1 und 1′ dargestellt, wobei der obere Stapelkasten das Bezugszeichen 1′ trägt, während der untere Stapelkasten mit 1 bezeichnet ist.

In den Figuren 1 und 2 sind die Stapelkästen in Leer- bzw. Vollstapellage dargestellt. Jeder Stapelkasten weist zwei Längsseiten 2 bzw. 2′ und zwei Stirnseiten 3 bzw. 3′ sowie einen Kastenboden 4 bzw. 4′ und eine Kastenöffnung 5 bzw. 5′ auf. Beide Seiten 2 und 3 mit Rippen 6 bzw. 6′ ausgerüstet, die asymmetrisch am Umfang verteilt sind. Diese Rippen weisen am oberen Teil der Außenflächen äußere wandverstärkte Bereiche 7 bzw. 7′ und am unteren Teil, der in Fig. 1 und 2 zwar nicht, aber in Fig. 3 und 4 dargestellten Innenflächen innere wandverstärkte Bereiche 8 bzw. 8′ auf. Aufgrund der Asymmetrischen Anordnung der Rippen 6 passen die beiden Stapelkästen 1 und 1′ je nach Lage der Rippen der beiden Kästen zueinander ineinander oder nicht, d.h. es entsteht eine Leer- oder Vollstapelung.

In den Fig. 3 und 4 sind zwei Schnitte gemäß der Linien I-I in Fig. 1 und II-II in Fig. 2 dargestellt. In diesen Figuren ist eine mögliche Ausgestaltung der Erfindung gezeigt. Die äußeren wandverstärkten Bereiche 7 und die inneren wandverstärkten Bereiche 8 sind derart gestaltet, daß die Rippen etwa über ihre gesamte Höhe mit Wandverstärkungen ausgerüstet sind. Bereiche 9 bzw. 9′ können je nach Ausgestaltung der Erfindung nicht wandverstärkt sein. Diese Ausgestaltung gewährleistet, daß die Kästen auch in der Leerstapellage ausreichend dicht gepackt werden können, also kein unnötiger Stapelraum benötigt wird. Durch diese fast vollständige Ausgestaltung der Rippen mit wandverstärkten Bereichen wird eine sehr hohe Druckbelastbarkeit der Stapelkästen gewährleistet, insbesondere ist auch bei hohen Stapelhöhen garantiert, daß die Stapelung nicht instabil wird.

Natürlich ist das beschriebene Ausführungsbeispiel der Erfindung noch in vielfacher Hinsicht abzuändern, ohne den Grundgedanken zu verlassen. So ist insbesondere nicht festgelegt, über welche Höhe der einzelnen Rippen sich die wandverstärkten Bereiche erstrecken. Außerdem ist vorstellbar, daß nicht alle Rippen in gleicher Weise mit wandverstärkten Bereichen versehen sind, und daß die Verstärkungs- bereiche als gerippte Flächen ausgebildet sind, wodurch die Stabilität der Rippen noch vergrößert werden kann.

## Patentansprüche

Wandrestärkter Konischer Stapelkasten mit Vor- und Rücksprüngen in nichtsymmetrischer Anordnung am Kasten zur Übereinanderstapelung im Vollzustand (Vollstapellage) und Ineinanderstapelung im Leerzustand (Leerstapellage) nach einer 180° Horizontaldrehung des Kastens, wobei die Vor- und Rücksprünge in allen Kastenwänden vorgesehen und als nach außen weisende, über die gesamte Kastenhöhe angeordnete, zum Kasteninneren hin offene Rippen (6) ausgebildet sind, wobei obere verstärkte Wandbereiche (7) der Rippen (6) zum oberen freien Ende hin nach außen weisen, dadurch gekennzeichnet, daß die offenen Rippen (6) zusätlich untere verstärkte Wandbereiche (8) größerer Materialdicke aufweisen, die zum Stapelkastenboden (4) hin nach innen weisend vorgesehen sind, wobei der untere Rand des oberen verstärkten Wandbereiches (7) außen etwa auf der gleichen Höhe liegt wie der obere Rand des unteren verstarkten Wandbereiches (8) im Inneren des Stapelkastens derart, daß die Rippen (6) in werentlichen über ihre gesamte Höhe eine größere Materialdicke aufweisen als die übrigen Wandbereiche des Stapelkastens (1).

## Claims

Wall-reinforced stacking crate with projections and recesses in an asymmetrical arrangement on the stacking crate for stacking on top of one another in the full state (full stacking position) and stacking inside one another in the empty state (empty stacking position) after horizontal rotation of the stacking crate through 180°, the projections and recesses being provided in all stacking crate walls and being formed as outward-facing ribs (6) extending from top to bottom of the stacking crate and being open relative to the stacking crate interior, and upper reinforced wall regions (7) of the ribs (6) facing outwards towards the upper free end, characterised in that the open ribs (6) additionally have lower reinforced wall regions (8) of greater thickness of material, which are provided facing inwards towards the floor (4) of the stacking crate, and the lower edge of the upper reinforced wall region (7) lies on the exterior approximately at the same height as the upper edge of the lower reinforced wall region (8) on the interior of the stacking crate, in such a manner that the ribs (6) have substantially throughout their height a greater thickness of material than the remaining wall regions of the stacking crate (1).

## Revendications

Conteneur conique gerbable à parois renforcées, muni de saillies et de renfoncements à disposition non symétrique sur le conteneur, en vue de l'empilement superposé à l'état plein (position d'empilement plein) et de l'empilement rentrant à l'état vide (position d'empilement à vide) après une rotation horizontale de 180° du conteneur, les saillies et renfoncements étant prévus dans toutes les parois du conteneur, et étant réalisés sous la forme de nervures (6) qui sont orientées vers l'extérieur, sont disposées sur toute la hauteur du conteneur et sont ouvertes vers l'intérieur du conteneur, des zones de paroi supérieures renforcées (7) des nervures (6) étant orientées vers l'extérieur, en direction de l'extrémité supérieure libre, caractérisé par le fait que les nervures ouvertes (6) présentent additionnellement des zones de paroi inférieures renforcées (8) d'une plus grande épaisseur de matière, qui sont prévues avec orientation vers l'intérieur en direction du fond (4) du conteneur gerbable, le bord inférieur de la zone de paroi supérieure renforcée (7) étant situé, extérieurement, sensiblement à la même hauteur que le bord supérieur de la zone de paroi inférieure renforcée (8), à l'intérieur du conteneur gerbable, de telle sorte que les nervures (6) présentent, pour l'essentiel sur toute leur hauteur, une plus grande épaisseur de matière que les zones de paroi restantes du conteneur gerbable (1).
